# EUROPÄISCHE PATENTSCHRIFT

(11) **EP 3 107 859 B1**
(45) Veröffentlichungstag und Bekanntmachung des Hinweises auf die Patenterteilung: **09.08.2017**
(21) Anmeldenummer: 15704821.6
(22) Anmeldetag: 18.02.2015
(51) Int. Cl.: B66C 23/62, B66C 23/36

(54) **HAFENKRAN**
PORT CRANE
GRUE PORTUAIRE

(30) Priorität: 19.02.2014 DE 102014102121
(43) Veröffentlichungstag der Anmeldung: 28.12.2016
(73) Patentinhaber: Terex MHPS GmbH, 40597 Düsseldorf (DE)
(72) Erfinder: HEGEWALD, Mike, 40597 Düsseldorf (DE); KÖHN, Peter, 40591 Düsseldorf (DE); GRYZAN, Timo, 46244 Bottrop (DE); SCHYROKI, Darius, 47259 Duisburg (DE)
(74) Vertreter: Moser Götze & Partner Patentanwälte mbB
(86) Internationale Anmeldenummer: PCT/EP2015/053434
(87) Internationale Veröffentlichungsnummer: WO 2015/124638

(56) Entgegenhaltungen:
- EP-A1- 2 377 801
- WO-A1-97/29945
- US-A- 3 280 931
- US-A- 3 638 805

## Beschreibung

Die Erfindung betrifft einen Hafenkran, insbesondere Hafenmobilkran, mit einem Unterwagen und mit einem auf dem Unterwagen angebrachten Oberwagen, der auf dem Unterwagen vorzugsweise drehbar angebracht ist, wobei der Unterwagen derart modular aufgebaut ist, dass der Unterwagen über modulare Adapterbauteile mit unterschiedlichen Fahrwerken wahlweise derart verbindbar ist, dass das ausgewählte Fahrwerk am Unterwagen als konventionelles Unterwagenfahrwerk ausgebildet ist, und das konventionelle Unterwagenfahrwerk einen lichten Raum aufweist, der so klein ausgebildet und bemessen ist, dass kein Container-Transportfahrzeug und kein konventioneller Lastkraftwagen unterhalb des Unterwagens kollisionsfrei hindurch fahren kann.

Ein Kran, der in diesem Sinne einen modular aufgebauten Unterwagen aufweist, der unter Ausbildung eines konventionellen Unterwagenfahrwerks wahlweise mit einem Radfahrwerk oder einem Raupenfahrwerk verbunden werden kann, ist beispielsweise in der deutschen Patentschrift DE 30 13 513 C3 und der europäischen Offenlegungsschrift EP 1 209 118 A1 beschrieben.

Aus der US-Offenlegungsschrift US 3,638,805 A ist außerdem ein Kran mit einem konventionellen Unterwagenfahrwerk bekannt, dessen Raupenfahrwerk lösbar befestigt und gegen ein Radfahrwerk austauschbar ist.

Aus der DE 199 44 927 C2 ist beispielsweise ein sogenannter Hafenmobilkran bekannt. Diese Hafenkrane weisen konventionelle Unterwagenfahrwerke beispielsweise in Form von Unterwagen-Reifenfahrwerken bzw. Unterwagen-Raupenfahrwerken auf und werden Hafenmobilkran genannt.

Wenn die entsprechenden Hafenkrane ein Portalfahrwerk in Form eines Portal-Reifenfahrwerks, Portal-Schienenfahrwerks oder Portal-Raupenfahrwerks aufweisen, werden sie entsprechend Hafenportalkran genannt. Ihr Fahrwerk und ihre Klassifikation, d.h. Hubfähigkeit bzw. Traglast, sind jeweils dem geplanten Einsatz angepasst, d.h. solche Hafenkrane sind im Wesentlichen hinsichtlich ihres Einsatzzwecks und der Kundenwünsche also Einzelanfertigungen.

In diesem Zusammenhang wird unter einem konventionellen Unterwagenfahrwerk ein Fahrwerk verstanden, das unterhalb des Unterwagens einen kleinen lichten Raum aufweist. Im Gegensatz dazu wird unter einem Portalfahrwerk ein Fahrwerk verstanden, das unterhalb des Unterwagens einen großen lichten Raum aufweist, der so ausgebildet und bemessen ist, dass er als Durchfahrtsmöglichkeit für den in einem Containerterminal oder einer Kaianlage herrschenden Verkehr genutzt werden kann. Der lichte Raum des Portalfahrwerks wird hierbei im Wesentlichen durch zwei voneinander beabstandete und sich vertikal erstreckende Portalstützen des Portalfahrwerks definiert, insbesondere durch deren Abstand zueinander und deren Länge zwischen ihrem dem Boden zugewandten unteren Ende und ihrem gegenüberliegenden oberen Ende. Hierdurch ist es insbesondere möglich, dass beispielsweise Container-Transportfahrzeuge, die mit einem Container beladen sind, oder konventionelle Lastkraftwagen zumindest einspurig oder auch auf zwei parallelen Fahrspuren kollisionsfrei unter dem Portalfahrwerk beziehungsweise zwischen dessen Portalstützen hindurch fahren können, um somit das Portalfahrwerk beziehungsweise den Unterwagen unterfahren zu können. Umgekehrt können mittels eines solchen Portalfahrwerks aufgrund des im Vergleich zu konventionellen Unterwagenfahrwerken großen lichten Raums unterhalb des Unterwagens entsprechende Fahrzeuge kollisionsfrei überfahren werden. Auch kann unterhalb des Portalfahrwerks beziehungsweise zwischen dessen Portalstützen Schienenverkehr hindurch geführt werden. All dies ist mit einem konventionellen Unterwagenfahrwerk nicht möglich, da dessen lichter Raum unterhalb des Unterwagens hierfür nicht groß genug ausgebildet ist.

Aus dem Prospekt "Generation 5 - Hafenkran-Modell 8" der Gottwald Port Technology GmbH, Düsseldorf, Deutschland ist es aus Seite 5 bekannt, den jeweiligen Hafenkran in Plattformbauweise herzustellen, d.h. der Oberwagen mit Turm und Ausleger sind jeweils mit unterschiedlichen Unterwagen erhältlich. Als Unterwagen-Typen werden neben einer bereiften Version auch eine Portalbauweise mit Schienenfahrwerk und eine Verwendung auf einem Ponton beschrieben.

Weitere Krane sind aus der WO 97/29945 A1, der EP 2 377 801 A1, der US 3 280 931 A, der US 3 638 805 A sowie der DE 100 09 736 A1 bekannt.

Demgegenüber besteht die Aufgabe der vorliegenden Erfindung darin, einen verbesserten Hafenkran bereitzustellen, der hinsichtlich der Fahrwerke, die mit dem modular aufgebauten Unterwagen verbindbar sind, auf einfache Weise an unterschiedliche Verwendungen und Gegebenheiten anpassbar ist.

Diese Aufgabe wird durch den in Anspruch 1 wiedergegebenen Hafenkran gelöst. In den abhängigen Ansprüchen 2 bis 9 sind vorteilhafte Ausgestaltungen der Erfindung angegeben.

Erfindungsgemäß wird ein Hafenkran, insbesondere Hafenmobilkran, mit einem Unterwagen und mit einem auf dem Unterwagen angebrachten Oberwagen, der auf dem Unterwagen vorzugsweise drehbar angebracht ist, wobei der Unterwagen derart modular aufgebaut ist, dass der Unterwagen über modulare Adapterbauteile mit unterschiedlichen Fahrwerken wahlweise derart verbindbar ist, dass das ausgewählte Fahrwerk am Unterwagen als konventionelles Unterwagenfahrwerk ausgebildet ist, und das konventionelle Unterwagenfahrwerk einen lichten Raum aufweist, der so klein ausgebildet und bemessen ist, dass kein Container-Transportfahrzeug und kein konventioneller Lastkraftwagen unterhalb des Unterwagens kollisionsfrei hindurch fahren kann, dadurch verbessert, dass der Unterwagen über modulare Adapterbauteile alternativ mit unterschiedlichen Fahrwerken wahlweise derart verbindbar ist, dass das ausgewählte Fahrwerk am Unterwagen als Portalfahrwerk ausgebildet ist und das Portalfahrwerk einen lichten Raum aufweist, der so ausgebildet und bemessen ist, dass Container-Transportfahrzeuge, die mit einem Container beladen sind, oder konventionelle Lastkraftwagen zumindest einspurig kollisionsfrei unter dem Portalfahrwerk beziehungsweise zwischen dessen Portalstützen hindurch fahren können, um somit das Portalfahrwerk unterfahren zu können, und dass der Unterwagen ein zentrales, kastenförmiges Bauteil aufweist, das neben einem Drehkranz an seinen Stirnseiten und/oder seinen Längsseiten und/oder seiner Unterseite Anschlüsse für die modularen Adapterbauteile aufweist. Somit ist der Hafenkran modular hinsichtlich des am Unterwagen ausgebildeten Fahrwerks aufgebaut und kann durch Veränderung der einzelnen für den Unterwagen verwendeten Module und Adapterbauteile in einfachster Weise an den Einsatzzweck und Kundenwünsche angepasst werden, wie z.B. an die kundenseitig notwendigen Spannweiten der Fahrwerke und den gewünschten lichten Raum unterhalb des Unterwagens. Durch den entsprechenden modularen Aufbau des Unterwagens, der am Unterwagen die Ausbildung eines vom Verkehr unterfahrbaren Portalfahrwerks ermöglicht, lässt sich der Hafenkran an die Gegebenheiten des Verwendungsorts anpassen. Auf diese Weise lassen sich auch in kleineren Containerterminals und beengten Kaianlagen die Verkehrswege platzsparend optimieren und die Zugänglichkeit der unmittelbaren Umgebung des Hafenkrans verbessern. Zudem können dadurch gewisse Serienfertigungsaspekte in die Herstellung des Unterwagen bzw. der Komponenten bzw. Adapterbauteile und Module einfließen, die eine rationellere Herstellung erlauben.

In der bevorzugten Ausführungsform weist der Unterwagen ein zentrales, kastenförmiges Bauteil auf, das neben dem Drehkranz an seinen Stirnseiten und/oder seinen Längsseiten und/oder seiner Unterseite Anschlüsse für die modularen Adapterbauteile und/oder Module aufweist. Um dieses universelle Bauteil herum wird also der Unterwagen aufgebaut, indem die Module oder Adapter an den Anschlüssen befestigt werden. Im einfachsten Fall handelt es sich bei den Anschlüssen um Anschlussflächen zum Anschweißen der Adapter/ Module.

Der Unterwagen wird also um ein immer gleiches zentrales Bauteil herum mittels der Adapterbauteile und anderen daran befestigten Modulen aufgebaut. Die Module werden also entweder direkt oder wie das jeweilige Fahrwerk mittels der Adapterbauteile an das zentrale Bauteil befestigt, um den gesamten Unterwagen aufzubauen.

In konstruktiv einfacher Weise ist vorgesehen, dass zur Ausbildung des Portalfahrwerks zwei Hauptseitenfahrwerksträger mit dem Unterwagen verbindbar sind, die wahlweise mit einem der unterschiedlichen Fahrwerke verbindbar sind, vorzugsweise mit einem Reifenfahrwerk, insbesondere in Form von bereiften, einzeln gelenkten und höhenverstellbare Pendelachsen, oder mit einem Schienenfahrwerk, um Portalstützen des Portalfahrwerks auszubilden.

In vorteilhafter Weise ist weiter vorgesehen, dass an beiden Stirnseiten des sich horizontal erstreckenden zentralen Bauteils je einer der sich vertikal erstreckenden Hauptseitenfahrwerksträger mit dem zentralen Bauteil verbindbar ist.

In konstruktiv einfacher Weise ist außerdem vorgesehen, dass jeder Hauptseitenfahrwerksträger über ein als Adapter ausgebildetes modulares Adapterbauteil mit dem zentralen Bauteil verbindbar ist, wobei der Adapter vorzugsweise winkelförmig ausgebildet und über einen der Anschlüsse an der jeweiligen Stirnseite befestigbar ist.

So kann das zentrale Bauteil durch die Verwendung geeigneter abgewinkelter Adapterbauteile z.B. in einfacher Weise mit Hauptseitenfahrwerksträgern in Portalbauweise realisiert werden. Ebenfalls können an das so geschaffene Portal alternativ Schienen oder Reifenfahrwerke angeschlagen werden. Beim Reifenfahrwerk können zusätzlich Auslegerstützen im Bereich des Fahrwerks vorgesehen werden.

In vorteilhafter Weise ist vorgesehen, dass zur Ausbildung des konventionellen Unterwagenfahrwerks als Befestigungsarm oder als Befestigungsstütze ausgebildete modulare Adapterbauteile mit dem zentralen Bauteil verbindbar sind, um den Unterwagen hierüber wahlweise mit einem der unterschiedlichen Fahrwerke zu verbinden, vorzugsweise mit einem Reifenfahrwerk, insbesondere in Form von bereiften, einzeln gelenkten und höhenverstellbaren Pendelachsen oder in Form eines konventionellen Reifenfahrwerks, wobei die Verbindung der modularen Adapterbauteile mit dem zentralen Bauteil insbesondere über die Anschlüsse an den Längsseiten und/oder der Unterseite des zentralen Bauteils und/oder über mit beiden Stirnseiten des zentralen Bauteils verbindbare Kopfträger möglich ist.

Entsprechend kann das zentrale Bauteil mit konventionellen bereiften Fahrwerken versehen werden. Als Alternative dazu können auch bereifte einzeln gelenkte und höhenverstellbare Pendelachsen verwendet werden. Diese können zusätzlich zu den zwei notwendigen Fahrwerksreihen auch in einer dritten Fahrwerksreihe an der Unterseite des zentralen Bauteils vorgesehen werden.

Auch ist es, je nach Fahrwerk und Verwendungszweck, möglich dass Stützen, insbesondere in Form von Auslegerstützen oder Abstützungen, ebenfalls über modulare Adapterbauteile an dem Unterwagen beziehungsweise an das zentrale Bauteil anbringbar sind, und die modularen Adapterbauteile vorzugsweise einen der Kopfträger oder eine Tragkonstruktion umfassen, die mit dem Kopfträger oder dem zentralen Bauteil verbindbar ist..

Entsprechendes gilt für die Generatoreinheit, die als containerartiges Modul ausgestaltet sein kann, so dass diese wahlweise an der Längs- oder Stirn- oder Oberseite des Unterwagens angeordnet werden kann. Beispielsweise ist die Anordnung der Generatoreinheit an der Stirnseite oder am Ende des Unterwagens auf dessen Oberseite bei der Ausgestaltung des Fahrwerks als konventionelles bereiftes Fahrwerk oder mit bereiften einzeln gelenkten und höhenverstellbaren Pendelachsen möglich. Bei der Ausgestaltung in Portalbauweise kann die Generatoreinheit an der Längsseite des Unterwagens oder ebenfalls am Ende des Unterwagens auf dessen Oberseite platziert werden. Die Generatoreinheit ist bei einer Eigenenergieversorgung des Krans ausgestattet mit einem modularen Dieselmotor, einem Generator, einem Tank sowie der entsprechenden Peripherie. Bei einer externen Energieversorgung des Krans über eine Fremdeinspeisung entfallen die genannten Bauteile und es wird stattdessen ein Transformator mit entsprechender Peripherie eingesetzt, was zu einer Verkleinerung des Generatorgehäuses führt.

Um einen kompletten Hafenkran-Baukasten bereitzustellen, ist es ebenfalls gewünscht, dass auch der Oberwagen bzw. dessen Turm und Ausleger modular aufgebaut sind.

Vorzugsweise weist der Oberwagen also einen darauf befestigen Turm auf, der einen um eine horizontale Achse schwenkbaren Ausleger aufweist, wobei der Turm modular mittels unterschiedlicher Hubwerke, Wippwerk, Ausleger, Gegengewichte und Elektro-Hydraulischer-Einheiten komplettierbar ist. Der Turm kann ferner bezüglich seiner Höhe adaptiv (modular) aufgebaut sein.

Bevorzugte Ausführungsbeispiele, weitere Einzelheiten, Merkmale und Vorteile der Erfindung ergeben sich aus der nachfolgenden Beschreibung. Es zeigen:
Figur 1 eine schematische perspektivische Übersicht des modularen Aufbaus des Unterwagens gemäß der Erfindung;
Figur 2 eine Ausgestaltung des modularen Unterwagens mit einzeln gelenkten und höhenverstellbaren Pendelachsen-Reifenfahrwerken und Auslegerstützen an Kopfträgern;
Figur 2a einen Hafenkran mit einem auf dem Unterwagen gemäß Figur 2 angebrachten Oberwagen;
Figur 3 eine alternative Ausgestaltung des modularen Unterwagens mit Hauptseitenfahrwerksträger in Portalbauweise mit Reifenfahrwerken und Auslegerstützen;
Figur 3a einen Hafenkran mit einem auf dem Unterwagen gemäß Figur 3 angebrachten Oberwagen;
Figur 4 eine weitere Ausgestaltung des modularen Unterwagens mit Hauptseitenfahrwerksträger in Portalbauweise mit Schienenfahrwerken sowie
Figur 5 eine alternative Ausgestaltung des modularen Unterwagens mit konventionellem Reifenfahrwerken und Auslegerstützen an Kopfträgern.

In der Figur 1 ist das Konzept zum modularen Aufbau des Unterwagens eines Hafenmobilkrans anhand einer explosionsartigen Darstellung gezeigt.

Der Unterwagen ist somit je nach Bedarf über modulare Adapterbauteile mit unterschiedlichen Fahrwerken wahlweise ausrüstbar bzw. herstellbar.

Der Unterwagen umfasst ein zentrales, kastenförmiges Bauteil 1, das neben dem Drehkranz 2 an seinen Stirnseiten 3 Anschlüsse 4 für die Adapterbauteile und/oder Module aufweist.

An die Anschlüsse 4 können sich entweder Kopfträger 5 oder Adapter 6 anschließen.

Die Kopfträger 5 können mit Auslegerstützen 7 ausgerüstet sein.

Stirnseitig an den Kopfträger 5 oder auf dessen Oberseite kann ein Generatorgehäuse 8 befestigt werden. Alternativ kann das Generatorgehäuse 8 auch über eine Tragkonstruktion 20 parallel zur Längsseite des Bauteils 1 angeordnet werden, wobei die Tragkonstruktion 20 an der Unterseite des Bauteils 1 befestigt ist. Zwischen Bauteil 1 und Generatorgehäuse kann ein Abstand für einen Gehweg 17 (s.u.) belassen werden.

An das kastenförmige Bauteil 1 können als Fahrwerk ein konventionelles Reifenfahrwerk 22 oder bereifte einzeln gelenkte und höhenverstellbare Pendelachsen 9 seitlich an den Längsseiten befestigt werden.

Die Adapter 6 winkeln nach unten ab und dienen zur Befestigung von Hauptseitenfahrwerksträgern 10.

An die Hauptseitenfahrwerksträgern 10 sind je nach Verwendung Schienenfahrwerke 11 oder bereifte einzeln gelenkte und höhenverstellbare Pendelachsen 9 vorgesehen.

Die Hauptseitenfahrwerksträger 10 können mit endseitigen Abstützungen 12 ausgerüstet sein.

Zusätzlich ist ein modulares Plattformgerüst 13 vorgesehen, das einerseits zwei teilkreisförmige Plattformerweiterung 14 und andererseits Treppen 15, Leitern 16 und Gehwege 17 umfasst.

Nachfolgend werden anhand von Beispielen einige der vielfältigen Kombinationsmöglichkeiten des modularen Unterwagens aufgezeigt.

Figur 2 zeigt einen klassischen Hafenmobilkranunterwagen UW 1. An dem zentralen kastenförmigen Bauteil 1 sind stirnseitig Kopfträger 5 angeschweißt, die mit ausfahrbaren Auslegerstützen 7 ausgerüstet sind. Der eine Kopfträger 5B trägt zudem das Generatorgehäuse 8 in Containerform.

Neben dem Drehkranz 2 sind die teilkreisförmigen Plattformerweiterungen 14 angebracht und am anderen Stirnende ist der Kopfträger 5A mit der Treppe 15 für den Zugang ausgestaltet.

Seitlich an den Längsseiten des kastenförmigen Bauteils 1 bzw. den die Längsseiten verlängernden und mit diesen fluchtenden Bereichen 19 der Kopfträger 5 sind jeweils bereifte einzeln gelenkte und höhenverstellbare Pendelachsen 9 (hier jeweils 5 Stück) mittels angeschweißten Befestigungsarmen 18 angeordnet.

In der Figur 2a ist ein kompletter Hafenkran gezeigt, der neben dem Unterwagen UW1 gemäß Figur 2 einen darauf angebrachten Oberwagen OW umfasst. Die in Figur 2 gezeigten Teile des Unterwagens UW1 sind auch in Figur 2a gezeigt und mit gleichen Bezugszeichen gekennzeichnet. Der Unterwagen UW1 weist ein konventionelles Unterwagenfahrwerk auf. Auf dem Oberwagen OW ist ein Turm 24 befestigt, der einen um eine horizontale Achse schwenkbaren Ausleger 25 aufweist. Hierbei ist der Turm 24 modular mittels unterschiedlicher Hubwerke, Wippwerke, Ausleger, Gegengewichte und Elektro-Hydraulischer-Einheiten komplettierbar.

Figur 3 zeigt einen Hafenmobilkranunterwagen UW 2 in Portalbauweise. An dem zentralen kastenförmigen Bauteil 1 sind stirnseitig Adapter 6 angeschweißt, die Hauptseitenfahrwerksträger 10 tragen, an denen wiederum bereifte einzeln gelenkte und höhenverstellbare Pendelachsen 9 (hier jeweils 5 Stück) am untersten Querträger 10A angeordnet sind. Die beiden Hauptseitenfahrwerksträger 10 bilden Portalstützen des Portalfahrwerks. Die Portalstützen umfassen außerdem die Fahrwerke, vorliegend in Form von Pendelachsen 9, die an einem dem Boden zugewandten unteren Ende angeordnet sind. Hierdurch wird unterhalb des Unterwagens UW2 ein großer lichter Raum ausgebildet, der so bemessen ist, dass er als Durchfahrtsmöglichkeit für den in einem Containerterminal oder einer Kaianlage herrschenden Verkehr genutzt werden kann. Der lichte Raum des Portalfahrwerks wird hierbei im Wesentlichen durch den Abstand zwischen den beiden Portalstützen zueinander und deren Länge zwischen ihrem dem Boden zugewandten unteren Ende und ihrem gegenüberliegenden oberen Ende gebildet, an das sich jeweils einer der Adapter 6 und das zentrale Bauteil 1 anschließt.

Das Generatorgehäuse 8 in Containerform ist nun direkt am zentralen Bauteil 1 über eine Tragkonstruktion 20 befestigt.

Neben dem Drehkranz 2 sind die teilkreisförmigen Plattformerweiterungen 14 angebracht und an einem Stirnende ist der Adapter 6 mit Gehwegen 17, Treppen 15 und Leiter 16 für den Zugang ausgestaltet, wobei der Gehweg 17 auf Höhe des Generatorgehäuses 8 zwischen Bauteil 1 und Generatorgehäuse 8 verläuft.

In der Figur 3a ist ein kompletter Hafenkran gezeigt, der neben dem Unterwagen UW2 gemäß Figur 3 einen darauf angebrachten Oberwagen OW umfasst. Die in Figur 3 gezeigten Teile des Unterwagens UW2 sind auch in Figur 3a gezeigt und mit gleichen Bezugszeichen gekennzeichnet. Der Oberwagen OW entspricht dem in Figur 2a gezeigten Oberwagen OW. Der Unterwagen UW2 weist ein Portalfahrwerk auf. Hierbei ist erkennbar, dass zwischen den Portalstützen, die von den Hauptseitenfahrwerksträgern 10 und den Fahrwerken gebildet werden, ein so großer lichter Raum ausgebildet ist, dass dieser als Durchfahrtsmöglichkeit für den in einem Containerterminal oder einer Kaianlage herrschenden Verkehr genutzt werden kann und dementsprechend ein Unterfahren des Portalfahrwerks beziehungsweise des Unterwagens UW2 möglich ist.

Figur 4 zeigt einen Hafenmobilkranunterwagen UW 3 in Portalbauweise, jedoch im Unterschied zur Figur 3 mit Schienenfahrwerken 11 an den Hauptseitenfahrwerksträgern 10, die nun ohne Abstützungen 12 ausgerüstet sind. Im Übrigen wird das Portalfahrwerk des Unterwagens UW3 in gleicher Weise wie das Portalfahrwerk des Unterwagens UW2 gebildet, so dass auch hier ein Unterfahren möglich ist.

Als alternative Energieversorgung kann der Hafenmobilkranunterwagen UW 3, wie dargestellt, mit einer Fremdeinspeisung 21 und einem verkleinerten Generatorgehäuse 8, welches ebenfalls mittels einer Tragkonstruktion 20 am zentralen Bauteil 1 befestigt wird, ausgestattet werden. Diese externe Energieversorgung kann sowohl bei einem konventionell ausgestatteten Kran als auch bei der Portalbauweise angewendet werden.

Figur 5 zeigt einen klassischen Hafenmobilkranunterwagen UW 4, bei dem im Unterschied zur Figur 2 ein konventionelles Reifenfahrwerk 22 verbaut wurde. Das Reifenfahrwerk 22 ist dazu über Befestigungsstützen 23, die als Adapter dienen, an die Unterseite des zentralen Bauteils 1 angebracht.

Die Befestigungsstützen 23 dienen einerseits zum Tragen der Querlenker und andererseits zum Tragen der Achsaufhängungen und werden am zentralen Bauteil 1 angeschweißt und am Querlenker bzw. Achsenaufhängung mittels Bolzen befestigt.

### Bezugszeichenliste

- 1: kastenförmiges Bauteil
- 2: Drehkranz
- 3: Stirnseite
- 4: Anschluss
- 5: Kopfträger
- 5A: erster Kopfträger
- 5B: zweiter Kopfträger
- 6: Adapter
- 7: Auslegerstütze
- 8: Generatorgehäuse
- 9: bereifte einzeln gelenkte und höhenverstellbare Pendelachse
- 10: Hauptseitenfahrwerksträger
- 10A: Querträger
- 11: Schienenfahrwerk
- 12: Abstützung
- 13: Plattformgerüst
- 14: Plattformerweiterung
- 15: Treppe
- 16: Leiter
- 17: Gehweg
- 18: Befestigungsarm
- 19: fluchtender Bereich
- 20: Tragkonstruktion
- 21: Fremdeinspeisung
- 22: konventionelles Reifenfahrwerk
- 23: Befestigungsstützen
- 24: Turm
- 25: Ausleger
- OW: Oberwagen
- UW1: Unterwagen
- UW2: Unterwagen
- UW3: Unterwagen
- UW4: Unterwagen

## Patentansprüche

1. Hafenkran, insbesondere Hafenmobilkran, mit einem Unterwagen (UW1, UW2, UW3, UW4) und mit einem auf dem Unterwagen (UW1, UW2, UW3, UW4) angebrachten Oberwagen (OW), der auf dem Unterwagen (UW1, UW2, UW3, UW4) vorzugsweise drehbar angebracht ist, wobei der Unterwagen (UW1, UW2, UW3, UW4) derart modular aufgebaut ist, dass der Unterwagen (UW1, UW2, UW3, UW4) über modulare Adapterbauteile mit unterschiedlichen Fahrwerken wahlweise derart verbindbar ist, dass das ausgewählte Fahrwerk am Unterwagen (UW1, UW4) als konventionelles Unterwagenfahrwerk ausgebildet ist, und das konventionelle Unterwagenfahrwerk einen lichten Raum aufweist, der so klein ausgebildet und bemessen ist, dass kein Container-Transportfahrzeug und kein konventioneller Lastkraftwagen unterhalb des Unterwagens (UW1, UW4) kollisionsfrei hindurch fahren kann, **dadurch gekennzeichnet, dass** der Unterwagen (UW1, UW2, UW3, UW4) über modulare Adapterbauteile alternativ mit unterschiedlichen Fahrwerken wahlweise derart verbindbar ist, dass das ausgewählte Fahrwerk am Unterwagen (UW2, UW3) als Portalfahrwerk ausgebildet ist und das Portalfahrwerk einen lichten Raum aufweist, der so ausgebildet und bemessen ist, dass Container-Transportfahrzeuge, die mit einem Container beladen sind, oder konventionelle Lastkraftwagen zumindest einspurig kollisionsfrei unter dem Portalfahrwerk beziehungsweise zwischen dessen Portalstützen hindurch fahren können, um somit das Portalfahrwerk unterfahren zu können, und dass der Unterwagen (UW1, UW2, UW3, UW4) ein zentrales, kastenförmiges Bauteil (1) aufweist, das neben einem Drehkranz (2) an seinen Stirnseiten (3) und/oder seinen Längsseiten und/oder seiner Unterseite Anschlüsse (4) für die modularen Adapterbauteile aufweist.

2. Hafenkran nach Anspruch 1, **dadurch gekennzeichnet, dass** zur Ausbildung des Portalfahrwerks zwei Hauptseitenfahrwerksträger (10) mit dem Unterwagen (UW2, UW3) verbindbar sind, die wahlweise mit einem der unterschiedlichen Fahrwerke verbindbar sind, vorzugsweise mit einem Reifenfahrwerk, insbesondere in Form von bereiften, einzeln gelenkten und höhenverstellbare Pendelachsen (9), oder mit einem Schienenfahrwerk (11), um Portalstützen des Portalfahrwerks auszubilden.

3. Hafenkran nach Anspruch 2, **dadurch gekennzeichnet, dass** an beiden Stirnseiten (3) des sich horizontal erstreckenden zentralen Bauteils (1) je einer der sich vertikal erstreckenden Hauptseitenfahrwerksträger (10) mit dem zentralen Bauteil (1) verbindbar ist.

4. Hafenkran nach Anspruch 2 oder 3, **dadurch gekennzeichnet, dass** jeder Hauptseitenfahrwerksträger (10) über ein als Adapter (6) ausgebildetes modulares Adapterbauteil mit dem zentralen Bauteil (1) verbindbar ist, wobei der Adapter (6) vorzugsweise winkelförmig ausgebildet und über einen der Anschlüsse (4) an der jeweiligen Stirnseite (3) befestigbar ist.

5. Hafenkran nach einem der vorhergehenden Ansprüche, **dadurch gekennzeichnet, dass** zur Ausbildung des konventionellen Unterwagenfahrwerks als Befestigungsarm (18) oder als Befestigungsstütze (23) ausgebildete modulare Adapterbauteile mit dem zentralen Bauteil (1) verbindbar sind, um den Unterwagen (UW1, UW4) hierüber wahlweise mit einem der unterschiedlichen Fahrwerke zu verbinden, vorzugsweise mit einem Reifenfahrwerk, insbesondere in Form von bereiften, einzeln gelenkten und höhenverstellbaren Pendelachsen (9) oder in Form eines konventionellen Reifenfahrwerks (22), wobei die Verbindung der modularen Adapterbauteile mit dem zentralen Bauteil (1) insbesondere über die Anschlüsse (4) an den Längsseiten und/oder der Unterseite des zentralen Bauteils (1) und/oder über mit beiden Stirnseiten (3) des zentralen Bauteils (1) verbindbare Kopfträger (5, 5A, 5B) möglich ist.

6. Hafenkran nach einem der vorhergehenden Ansprüche, **dadurch gekennzeichnet, dass** Stützen, insbesondere in Form von Auslegerstützen (7) oder Abstützungen (12), ebenfalls über modulare Adapterbauteile an dem Unterwagen (UW1, UW2, UW4) anbringbar sind, und die modularen Adapterbauteile vorzugsweise einen der Kopfträger (5, 5A, 5B) oder einen der Adapter (6) umfassen, die mit beiden Stirnseiten (3) des zentralen Bauteils (1) verbindbar sind.

7. Hafenkran nach einem der vorhergehenden Ansprüche, **dadurch gekennzeichnet, dass** ein Generatorgehäuse (8) ebenfalls über modulare Adapterbauteile an dem Unterwagen (UW1, UW2, UW3, UW4) anbringbar ist und die modularen Adapterbauteile vorzugsweise einen der Kopfträger (5, 5A, 5B) oder eine Tragkonstruktion (20) umfassen, die mit dem Kopfträger (5, 5A, 5B) oder dem zentralen Bauteil (1) verbindbar ist.

8. Hafenkran nach einem der vorhergehenden Ansprüche, **dadurch gekennzeichnet, dass** der Oberwagen (OW) einen darauf befestigen Turm (24) aufweist, der einen um eine horizontale Achse schwenkbaren Ausleger (25) aufweist, wobei der Turm (24) modular mittels unterschiedlicher Hubwerke, Wippwerke, Ausleger, Gegengewichte und Elektro-Hydraulischer-Einheiten komplettierbar ist.

9. Hafenkran nach Anspruch 8, **dadurch gekennzeichnet, dass** der Turm (24) bezüglich der Höhe adaptiv aufgebaut ist.

## Claims

1. Port crane, in particular a mobile port crane, comprising an undercarriage (UW1, UW2, UW3, UW4) and a superstructure (OW) which is attached to the undercarriage (UW1, UW2, UW3, UW4) and is preferably attached to the undercarriage (UW1, UW2, UW3, UW4) in a rotatable manner, wherein the undercarriage (UW1, UW2, UW3, UW4) has a modular design such that the undercarriage (UW1, UW2, UW3, UW4) can be connected to different running gear units via modular adapter components in a selective manner so that the selected running gear unit on the undercarriage (UW1, UW4) is designed as a conventional undercarriage running gear unit, and the conventional undercarriage running gear unit has a clear space which is designed and dimensioned to be so small that a container transport vehicle and a conventional truck cannot travel therethrough below the undercarriage (UW1, UW4) without collision, **characterised in that** the undercarriage (UW1, UW2, UW3, UW4) can be connected alternatively to different running gear units via modular adapter components in a selective manner so that the selected running gear unit on the undercarriage (UW2, UW3) is designed as a gantry running gear unit and the gantry running gear unit has a clear space which is designed and dimensioned such that container transport vehicles which are loaded with a container, or trucks vehicles are able to travel through at least in a single lane without collision underneath the gantry running gear unit or between its gantry supports, in order thus to be able to travel underneath the gantry running gear unit, and **in that** the undercarriage (UW1, UW2, UW3, UW4) comprises a central box-shaped component (1) which, in addition to a rotating assembly (2), comprises connections (4) for the modular adapter components on its end sides (3) and/or its longitudinal sides and/or its underside.

2. Port crane as claimed in claim 1, **characterised in that** in order to form the gantry running gear unit, two main side running gear unit girders (10) can be connected to the undercarriage (UW2, UW3) which can be connected to one of the different running gear units in a selective manner, preferably to a tyre running gear unit, in particular in the form of individually steered and height-adjustable pendulum axles (9) comprising tyres, or to a rail running gear unit (11), in order to form gantry supports of the gantry running gear unit.

3. Port crane as claimed in claim 2, **characterised in that** on both end sides (3) of the horizontally extending central component (1), each one of the vertically extending main side running gear unit girders (10) can be connected to the central component (1).

4. Port crane as claimed in claim 2 or 3, **characterised in that** each main side running gear unit girder (10) can be connected to the central component (1) via a modular adapter component designed as an adapter (6), wherein the adapter (6) is designed preferably in an angular manner and can be fastened to the respective end side (3) via one of the connections (4).

5. Port crane as claimed in any one of the preceding claims, **characterised in that** in order to form the conventional undercarriage running gear unit, modular adapter components designed as a fastening arm (18) or as a fastening support (23) can be connected to the central component (1), in order thereby to connect the undercarriage (UW1, UW4) to one of the different running gear units in a selective manner, preferably to a tyre running gear unit, in particular in the form of individually steered and height-adjustable pendulum axles (9) comprising tyres or in the form of a conventional tyre running gear unit (22), wherein the connection of the modular adapter components to the central component (1) is possible in particular via the connections (4) on the longitudinal sides and/or the underside of the central component (1) and/or via end carriages (5, 5A, 5B) which can be connected to the two end sides (3) of the central component (1).

6. Port crane as claimed in any one of the preceding claims, **characterised in that** supports, in particular in the form of jib supports (7) or brace supports (12), can likewise be attached to the undercarriage (UW1, UW2, UW4) via modular adapter components, and the modular adapter components preferably comprise one of the end carriages (5, 5A, 5B) or one of the adapters (6) which can be connected to the two end sides (3) of the central component (1).

7. Port crane as claimed in any one of the preceding claims, **characterised in that** a generator housing (8) can likewise be attached to the undercarriage (UW1, UW2, UW3, UW4) via modular adapter components, and the modular adapter components preferably comprise one of the end carriages (5, 5A, 5B) or a supporting structure (20) which can be connected to the end carriage (5, 5A, 5B) or the central component (1).

8. Port crane as claimed in any one of the preceding claims, **characterised in that** the superstructure (OW) comprises a tower (24) which is attached thereto and comprises a jib (25) which can be pivoted about a horizontal axis, wherein the tower (24) can be completed in a modular manner by means of different lifting units, luffing mechanisms, jibs, counterweights and electrohydraulic units.

9. Port crane as claimed in claim 8, **characterised in that** the tower (24) is constructed adaptively in relation to height.

## Revendications

1. Grue portuaire, en particulier grue portuaire mobile, comprenant une infrastructure mobile (UW1, UW2, UW3, UW4) et une superstructure (OW) placée sur l'infrastructure mobile (UW1, UW2, UW3, UW4) et montée de préférence à rotation sur l'infrastructure mobile (UW1, UW2, UW3, UW4), l'infrastructure mobile (UW1, UW2, UW3 UW4) étant réalisée de façon modulaire de telle sorte que l'infrastructure mobile (UW1, UW2, UW3, UW4) puisse être reliée sélectivement à différents mécanismes de roulement par l'intermédiaire d'éléments d'adaptation modulaires de telle sorte que le mécanisme de roulement sélectionné au niveau de l'infrastructure mobile (UW1, UW4) est réalisé sous la forme d'un mécanisme de roulement classique d'infrastructure mobile et le mécanisme de roulement classique d'infrastructure mobile possède un espace libre qui est conçu et dimensionné pour être petit de telle sorte qu'un véhicule de transport de conteneurs et un camion classique ne puisse pas passer au-dessous de l'infrastructure mobile (UW1, UW4) sans risque de collision, **caractérisée en ce que** l'infrastructure mobile (UW1, UW2, UW3, UW4) peut être reliée sélectivement à différents mécanismes de roulement par l'intermédiaire d'éléments d'adaptation modulaires de telle sorte que le mécanisme de roulement sélectionné au niveau de l'infrastructure mobile (UW2, UW3) est réalisé sous la forme d'un mécanisme de roulement de portique et le mécanisme de roulement de portique possède un espace libre qui est conçu et dimensionné de telle sorte que des véhicules de transport de conteneurs, chargés d'un conteneur, ou des camions classiques puissent passer, au moins sur une voie et sans risque de collision, sous le mécanisme de roulement de portique ou entre des supports de portique de celui-ci pour pouvoir passer ainsi sous le mécanisme de roulement de portique, et **en ce que** l'infrastructure mobile (UW1, UW2, UW3, UW4) comporte un élément structurel central (1) en forme de boîte qui comporte sur ses côtés d'extrémité (3) et/ou ses côtés longitudinaux et/ou son côté inférieures, en plus d'une couronne tournante (2), des éléments de raccordement (4) destinés aux éléments d'adaptation modulaires.

2. Grue portuaire selon la revendication 1, **caractérisée en ce que**, pour former le mécanisme de roulement de portique, deux supports de mécanisme de roulement latéraux principaux (10) sont reliés à l'infrastructure mobile (UW2, UW3), lesquels peuvent être reliés sélectivement à l'un des différents mécanismes de roulement, de préférence à un mécanisme de roulement à pneus, en particulier sous la forme d'essieux pendulaires (9) montés sur pneus, articulés individuellement et réglables en hauteur ou un mécanisme de roulement sur rail (11) pour former des support de portique du mécanisme de roulement de portique.

3. Grue portuaire selon la revendication 2, **caractérisé en ce que** sur chacun des deux côtés frontaux (3) de l'élément structurel horizontal (1) un des supports de mécanisme de roulement latéral principal vertical (10) peut être relié à l'élément structurel central (1).

4. Grue portuaire selon la revendication 2 ou 3, **caractérisée en ce que** chaque support de mécanisme de roulement latéral principal (10) peut être relié à l'élément structurel central (1) par l'intermédiaire d'un élément d'adaptation modulaire réalisé sous la forme d'un adaptateur (6), l'adaptateur (6) étant de préférence réalisé sous la forme d'élément d'angle et pouvant être fixé au côté d'extrémité respectif (3) par l'intermédiaire de l'un des éléments de raccordement (4).

5. Grue portuaire selon l'une des revendications précédentes, **caractérisée en ce que**, pour former le mécanisme de roulement conventionnel d'infrastructure mobile, des éléments d'adaptation modulaires réalisés sous la forme d'un bras de fixation (18) ou d'un support de fixation (23) peuvent être reliés à l'élément structurel central (1) pour relier sélectivement l'infrastructure mobile (UW1, UW4) à l'un des différents mécanismes de roulement, de préférence à un mécanisme de roulement à pneus, en particulier sous forme d'essieux oscillants (9) montés sur pneus, guidés individuellement et réglables en hauteur ou sous la forme d'un mécanisme de roulement à pneus classique (22), la liaison des éléments d'adaptation modulaires à l'élément structurel central (1) étant possible en particulier par l'intermédiaire de raccords (4) au niveau des côtés longitudinaux et/ou du côté inférieur de l'élément structurel central (1) et/ou par l'intermédiaire de supports de tête (5, 5A, 5B) pouvant être reliés aux deux côtés d'extrémité (3) de l'élément structurel central (1).

6. Grue portuaire selon l'une des revendications précédentes, **caractérisée en ce que** des supports, se présentant en particulier sous la forme de supports de flèche (7) ou d'appuis (12), peuvent être montés sur l'infrastructure mobile (UW1, UW2, UW4) également par l'intermédiaire d'éléments d'adaptateur modulaires et les éléments d'adaptation modulaires comportent de préférence un des support de tête (5, 5A, 5B) ou un des adaptateurs (6) qui peuvent être reliés aux deux côtés d'extrémité (3) de l'élément structurel central (1).

7. Grue portuaire selon l'une des revendications précédentes, **caractérisée en ce qu'**un boîtier de générateur (8) peut être montés sur l'infrastructure (UW1, UW2, UW3, UW4) également par l'intermédiaire d'éléments d'adaptation modulaires et les éléments d'adaptation modulaires comportent de préférence un des supports de tête (5, 5A, 5B) ou une structure de support (20) qui peut être reliée au support de tête (5, 5A, 5B) ou à l'élément structurel central (1).

8. Grue portuaire selon l'une des revendications précédentes, **caractérisée en ce que** la superstructure (OW) comporte une tour (24), fixée à celle-ci, qui comporte une flèche (25) apte à pivoter sur un axe horizontal, la tour (24) pouvant être complétée de façon modulaire avec différents engins de levage, différents mécanismes de basculement, différentes flèches, différents contrepoids et différentes unités électro-hydrauliques.

9. Grue portuaire selon la revendication 8, **caractérisée en ce que** la tour (24) est réalisée de manière adaptative par rapport à la hauteur.
